# EUROPÄISCHE PATENTSCHRIFT

(11) **EP 1 366 503 B1**
(45) Veröffentlichungstag und Bekanntmachung des Hinweises auf die Patenterteilung: **04.08.2004**
(21) Anmeldenummer: 02719785.4
(22) Anmeldetag: 08.02.2002
(51) Int. Cl.: H01H 27/00

(54) **SICHERHEITSSCHALTER MIT ENTRIEGELUNGSSCHEIBE**
SAFETY SWITCH WITH UNLATCHING DISC
INTERRUPTEUR DE SECURITE A PLAQUE DE DEBLOCAGE

(30) Priorität: 10.02.2001 DE 10106228
(43) Veröffentlichungstag der Anmeldung: 03.12.2003
(73) Patentinhaber: EUCHNER GmbH + Co. KG, 70771 Leinfelden-Echterdingen (DE)
(72) Erfinder: BAECHLE, Erik, 70794 Filderstadt (DE)
(74) Vertreter: Crazzolara, Helmut, Dr.
(86) Internationale Anmeldenummer: PCT/EP2002/001334
(87) Internationale Veröffentlichungsnummer: WO 2002/065496

(56) Entgegenhaltungen:
- EP-A- 0 939 415
- DE-A- 3 609 043
- DE-C- 3 943 376

## Beschreibung

Die vorliegende Erfindung betrifft eine Vorrichtung zum Schalten einer elektrischen Verbindung in Abhängigkeit des Zustandes einer zu überwachenden Einrichtung, insbesondere einen Sicherheitsschalter für eine Schutzeinrichtung.

Gattungsgemäße Sicherheitsschalter für zu überwachende Sicherheitseinrichtungen beispielsweise an Produktionsanlagen sind aus der DE 43 28 296 C1 bekannt.

Sicherheitsschalter mit einem Gehäuse, in dem eine Schaltscheibe um eine Achse drehbar gelagert ist und in das ein Betätiger zum Auslösen des Schaltvorgangs einführbar ist, und mit einer Verriegelungseinrichtung zum Blockieren der Schaltscheibe, sind beispielsweise aus der EP 0 778 595 A1 bekannt, die der US 5,898,143 entspricht. Die Verriegelungseinrichtung weist bei dem dort gezeigten Sicherheitsschalter ein gegen die Wirkung eines Kraftspeichers bewegbares Verriegelungselement auf, das in einer die Schaltscheibe blockierenden Position in Eingriff mit einer Nut auf der Umfangsfläche der Schaltscheibe bringbar ist. Das Verriegelungselement ist dabei im Gehäuse geführt. Der Eingriff in die Schaltscheibe erfolgt in radialer Richtung in Bezug auf die Drehachse. Dabei besteht bei hoher Krafteinwirkung die Gefahr, dass die Umfangsfläche der Schaltscheibe durch das Verriegelungselement beschädigt wird.

Aus der JP 8-203 389 A ist ein Sicherheitsschalter bekannt, bei dem ein im Gehäuse schwenkbar gelagertes Verriegelungselement in radialer Richtung in eine Nut der Schaltscheibe eingreift und dadurch die Drehbewegung der Schaltscheibe blockiert.

Aus der JP 7-260 089 A ist ein Sicherheitsschalter bekannt, bei dem eine langgestreckte Verriegelungsstange in radialer Richtung in Bezug auf die Drehachse der Schaltscheibe bewegbar ist und dadurch beim Einführen des Betätigers die Drehbewegung der Schaltscheibe freigibt.

Aus der DE 43 38 910 C1 ist ein Sicherheitsschalter bekannt, bei dem ein einstückig ausgebildetes Entriegelungs- und Verriegelungselement beim Einführen des Betätigers radial in Bezug auf die Schaltscheibe bewegbar ist und dadurch die Drehbewegung der Schaltscheibe freigibt.

Aus der DE 36 09 043 C2 ist ein Sicherheitsschalter mit den Merkmalen des Oberbegriffs des Anspruchs 1 und insbesondere einer Verriegelungseinrichtung bekannt, die ein in der Schaltscheibe geführtes und gegen die Wirkung eines Kraftspeichers bewegbares Verriegelungselement aufweist, das in einer die Schaltscheibe blockierenden Position in Eingriff mit einer zugeordneten Ausnehmung in dem Gehäuse ist. Nachteilig ist dabei, dass das Verriegelungselement unmittelbar von dem einzuführenden Betätiger bewegt wird und dadurch die Manipulationssicherheit herabgesetzt ist.

Der Erfindung liegt das Problem zugrunde, einen Sicherheitsschalter bereitzustellen, der dauerhaft eine hohe Manipulationssicherheit gewährleistet. Außerdem soll der Sicherheitsschalter und der zugehörige Betätiger kostengünstig herstellbar sein.

Das Problem ist erfindungsgemäß dadurch gelöst, dass die Verriegelungseinrichtung ein neben der Schaltscheibe angeordnetes drehbares Entriegelungselement aufweist, das beim Einführen des Betätigers relativ zur Schaltscheibe drehbar ist und dabei das Verriegelungselement in eine deblockierende Position überführt. Besondere Ausführungsarten der Erfindung sind in den Unteransprüchen offenbart.

Erfindungsgemäß ist das Verriegelungselement parallel zur Achse der Schaltscheibe bewegbar und das Entriegelungselement schiebt beim Deblockieren das Verriegelungselement gegen die Wirkung des ersten Kraftspeichers in die Schaltscheibe zurück.

Weiter vorzugsweise fällt die Drehachse des Entriegelungselements mit der Achse der Schaltscheibe zusammen. Das Entriegelungselement kann von der Schaltscheibe vorspringende Flanken aufweisen, die mit einem entsprechenden und in der Regel quer zur Einführrichtung verlaufenden Steg des Betätigers zusammenwirken, und/oder der Steg des Betätigers kann derart, beispielsweise U-förmig, ausgebildet sein, dass er in einem ersten Bewegungsabschnitt beim Einführen nur das Entriegelungselement dreht und in einem sich daran anschließenden zweiten Bewegungsabschnitt auch die Schaltscheibe erfasst und dreht.

Das Entriegelungselement ist dabei vorzugsweise gegen die Wirkung eines zweiten Kraftspeichers gegenüber der Schaltwalze drehbar. Der zweite Kraftspeicher kann beispielsweise durch eine Torsionsfeder, beispielsweise eine so genannte Schenkelfeder, gebildet sein, deren erster Schenkel in Anlage an der Schaltscheibe ist und deren zweiter Schenkel in Anlage an dem Entriegelungselement ist.

In einer besonderen Ausführungsart weist das Entriegelungselement eine Öffnung für den axialen Durchtritt des Verriegelungselements auf, wobei sich die Öffnung annähernd bogenförmig um die Drehachse erstreckt und mindestens zwei Bereiche aufweist, deren mit dem Verriegelungselement zusammenwirkende Ränder unterschiedlichen radialen Abstand zur Drehachse haben. Die Öffnung ist vorzugsweise vom radialen Ende des Entriegelungselements zurückversetzt und kann ihrerseits einen offenen oder geschlossenen Rand aufweisen. Vorzugsweise weist die Öffnung zwei zusammenhängende Bereiche mit unterschiedlich großen Öffnungen auf, wobei ein erster Bereich eine Weite aufweist, die ausreichend für einen die Schaltscheibe blockierenden Eingriff des Verriegelungselements in die Ausnehmung im Gehäuse ist.

Das Verriegelungselement und/oder das Entriegelungselement weisen eine Schrägfläche auf, durch welche die Drehbewegung des Entriegelungselements in eine Axialbewegung des Verriegelungselements umlenkbar ist. Hierzu kann beispielsweise das Verriegelungselement einen konischen Abschnitt für das Zusammenwirken mit dem Entriegelungselement aufweisen, wobei der von dem konischen Abschnitt und der Längsachse des Verriegelungselement eingeschlossene Winkel und/oder die Länge des konischen Abschnitts beispielsweise hinsichtlich Verriegelungskraft und/oder Verriegelungsweg an den jeweiligen Anwendungsfall anpassbar ist.

Vorzugsweise ist das Entriegelungselement im Wesentlichen scheibenförmig. Weiter vorzugsweise ist die Drehachse des Entriegelungselements quer zur Einführrichtung des Betätigers angeordnet.

In einer besonderen Ausführungsart ist zu beiden Seiten der Schaltscheibe je ein Entriegelungselement angeordnet, und die Entriegelungselemente wirken mit jeweils mindestens einem Verriegelungselement zusammen. Vorzugsweise weisen die auf gegenüberliegenden Seiten der Schaltscheibe einander zugeordneten Verriegelungselemente einen gemeinsamen ersten Kraftspeicher auf.

In einer besonderen Ausführungsart weist die Vorrichtung einen Schaltstößel auf, der elektrische Kontaktelemente trägt, in dem Gehäuse axial beweglich geführt und in Anlage an eine Umfangsfläche der Schaltscheibe gehalten ist. Die Kontur der Umfangsfläche bestimmt den Schaltweg des Schaltstößels. Die Achse der Schaltscheibe und vorzugsweise auch die Drehachse des Entriegelungselements ist quer zur Längsachse des Schaltstößels angeordnet.

Weitere Vorteile, Merkmale und Einzelheiten der Erfindung ergeben sich aus den Unteransprüchen sowie der nachfolgenden Beschreibung, in der unter Bezugnahme auf die Zeichnungen ein Ausführungsbeispiel im Einzelnen beschrieben ist.
- Fig. 1: zeigt einen erfindungsgemäßen Sicherheitsschalter,
- Fig. 2: zeigt den Sicherheitsschalter mit separat dargestelltem Betätiger,
- Fig. 3: zeigt den Sicherheitsschalter mit abgenommenem Entriegelungselement,
- Fig. 4: zeigt eine perspektivische Ansicht eines Schnitts durch den Sicherheitsschalter.

Die Fig. 1 zeigt einen erfindungsgemäßen Sicherheitsschalter 1 mit einem Gehäuse, das ein Kopfgehäuseteil 2 und einen Gehäusedeckel 3 aufweist, der auf das Kopfgehäuseteil 2 aufsteckbar und beispielsweise mittels Schrauben an diesem festlegbar ist. Das Kopfgehäuseteil 2 weist einen ersten Einführschlitz 4 für den Betätiger 5 auf. Der Gehäusedeckel 3 weist einen zweiten Einführschlitz 6 für den Betätiger 5 auf. Die durch die beiden Einführschlitze 4, 6 vorgegebenen Einführrichtungen schließen einen Winkel von im Wesentlichen 90° ein.

In dem Kopfgehäuseteil 2 ist eine Schaltscheibe 7 um eine Achse 8 drehbar gelagert. Beim Einführen des Betätigers 5 in mindestens einen der beiden Einführschlitze 4, 6 wird die Schaltscheibe 7 in der Darstellung der Fig. 1 im Uhrzeigersinn gedreht und dadurch ein in der Fig. 1 nicht dargestellter Schaltstößel 28 axial verfahren und dadurch eine elektrische Verbindung geschaltet. Die Führung des Schaltstößels 28 und die elektrischen Kontaktelemente sind in einem in der Fig. 1 nicht dargestellten Schaltergehäuseteil des Sicherheitsschalters 1 angeordnet, das sich an dem vom Kopfgehäuse 2 einstückig ausgebildeten Steckzapfen 9 anschließt.
Die Führung des Schaltstößels 28 erfolgt dabei jedenfalls unter anderem auch durch die kreiszylindrische Bohrung 10 des Steckzapfens 9.

Der Sicherheitsschalter 1 weist eine Verriegelungseinrichtung zum Blockieren der Schaltscheibe 7 auf, die ein in der Schaltscheibe 7 geführtes und gegen die Wirkung eines ersten Kraftspeichers 11 bewegbares Verriegelungselement 12a aufweist, das in einer die Schaltscheibe 7 blockierenden Position in Eingriff mit einer zugeordneten Ausnehmung 13a im Kopfgehäuseteil 2 ist. Zum Entriegeln weist die Verriegelungseinrichtung ein neben der Schaltscheibe 7 angeordnetes drehbares Entriegelungselement 14a auf, das beim Einführen des Betätigers 5 relativ zur Schaltscheibe 7 drehbar ist und dabei das Verriegelungselement 12a in eine deblockierende Position überführt, insbesondere gegen die Wirkung des ersten Kraftspeichers 11 in die Schaltscheibe 7 zurückschiebt. In der Fig. 1 ist die deblockierende Position des Verriegelungselements 12a dargestellt.

Die Fig. 2 zeigt den Sicherheitsschalter 1 in der gleichen Konfiguration wie in der Fig. 1 dargestellt, diesmal allerdings mit separat dargestelltem Betätiger 5, wobei die deblockierende Position des Verriegelungselements 12a der Fig. 1 beibehalten und dadurch erreicht ist, dass das Entriegelungselement 14a gegenüber der die Schaltscheibe 7 blockierenden Ausgangsposition relativ zur Schaltscheibe 7 um einen Winkelbetrag von beispielsweise etwa 15° im Uhrzeigersinn gedreht wurde. Dies ist dadurch erreicht, dass der Betätiger 5 an seinem der Schaltscheibe 7 zugewandten Ende einen U-förmigen Quersteg 15 aufweist, der an seinen beiden Enden jeweils eine in Richtung auf die Schaltscheibe 7 bzw. das Entriegelungselement 14a bzw. 14b vorspringende Nase 15a, 15b aufweist.

In einem ersten Bewegungsabschnitt beim Einführen des Betätigers 5 ist die Nase 15a in Anlage an der vom Entriegelungselement 14a ausgebildeten Flanke 16 und dreht infolge der Einführbewegung das Entriegelungselement 14a relativ zur im ersten Bewegungsabschnitt noch unverlagerten Schaltscheibe 7. Erst in einem sich daran anschließenden zweiten Bewegungsabschnitt kommt das Mittelstück des Querstegs 15 in Anlage an die Flanke 17 der Schaltscheibe 7 und beim weiteren Einführen des Betätigers werden Schaltscheibe 7 und Entriegelungselement 14a gemeinsam im Uhrzeigersinn bewegt.

Die im Betätiger 5 vorgesehene Öffnung 18 ist für den Durchtritt der Schaltscheibe 7 bzw. des Entriegelungselements 14a beim vollständigen Einführen des Betätigers 5 in den Sicherheitsschalter 1 vorgesehen. Sowohl die Schaltscheibe 7 als auch das Entriegelungselement 14a sind so ausgestaltet, dass der Sicherheitsschalter 1 gleichwirkend sowohl über den ersten Einführungsschlitz 4 als auch über den zweiten Einführungsschlitz 6 betätigt werden kann und dabei die Schaltscheibe 7 in übereinstimmender Drehrichtung bewegt wird. Alternativ oder ergänzend wäre es möglich, den zweiten Einführschlitz 6 nahe dem dem ersten Einführschlitz 4 zugewandten Rand des Gehäusedeckels 3 vorzusehen und demzufolge die Kurvenscheibe 7 je nach Wahl des Einführschlitzes 4, 6 in beide Drehrichtungen zu drehen.

Das Entriegelungselement 14a weist eine Öffnung 20 für den Durchtritt des Verriegelungselements 12a auf. Die Öffnung 20 erstreckt sich im Wesentlichen bogenförmig um die Drehachse 8 mit einem Winkelbetrag von beispielsweise etwa 45°. Die Öffnung 20 ist dabei im dargestellten Ausführungsbeispiel vom radialen Ende des im Wesentlichen scheibenförmigen Entriegelungselements 14a zurückversetzt und weist einen geschlossenen Rand 21 auf. Alternativ hierzu kann der Rand der Öffnung 20 auch mindestens teilweise offen sein, insbesondere radial außen offen sein. Ein geschlossener Rand kann beispielsweise bei einer Ausführung des Entriegelungselements 14a in Kunststoff vorteilhaft sein, wogegen ein offener Rand bei einer Ausführung in Metall vorteilhaft sein kann. Weiterhin kann der mit dem Verriegelungselement 12a zusammenwirkende Randabschnitt der Öffnung 20 auch durch die Kontur des Entriegelungselements 14a gebildet sein, so dass die Öffnung 20 als radial einschneidende, in Umfangsrichtung geeignet geformte und sich in Axialrichtung erstreckende Nut ausgebildet ist.

Die Öffnung 20 weist zwei zusammenhängende Bereiche mit unterschiedlich großen Öffnungen auf. Ein erster Bereich 22 der Öffnung 20 weist eine Weite auf, die ausreichend für einen die Schaltscheibe 7 blockierenden Eingriff des Verriegelungselements 12a in die Ausnehmung 13a ins Gehäuse ist. Der sich daran anschließende zweite Bereich 23 der Öffnung 20 ist demgegenüber ausreichend klein, um das Verriegelungselement 12a in seiner deblockierenden Position zu halten. Wesentlich im dargestellten Ausführungsbeispiel ist dabei, dass die mit dem Verriegelungselement 12a zusammenwirkenden Randabschnitte der beiden Bereiche 22, 23 unterschiedliche Abstände zur Drehachse 8 aufweisen.

Das Verriegelungselement 12a und/oder das Entriegelungselement 14a, letzteres insbesondere im Bereich der Öffnung 20, weisen eine Schrägfläche auf, durch welche die Drehbewegung des Entriegelungselements 14a in eine Axialbewegung des Verriegelungselements 12a umlenkbar ist. Im dargestellten Ausführungsbeispiel weist das Verriegelungselement 12a einen konischen Abschnitt 24 auf, der mit der im Wesentlichen zylindrischen Öffnung 20 im Entriegelungselement 14a zusammenwirkt.

Die Fig. 3 zeigt den Sicherheitsschalter 1 der Fig. 2 mit abgenommenem Entriegelungselement 14a. Dadurch ist der zweite Kraftspeicher sichtbar, der als Torsionsfeder 25 ausgeführt und um die Achse 8 herum angeordnet ist. Ein erster, in der Darstellung der Fig. 3 nicht sichtbarer Schenkel der Torsionsfeder 25 ist in Anlage an der Schaltscheibe 7. Ein zweiter Schenkel 26 der Torsionsfeder 25 ist an seinem Ende axial abgewinkelt und greift in eine Bohrung 27 des Entriegelungselements 14a ein. Die Torsionsfeder 25 bewirkt die Rückstellkraft auf das Entriegelungselement 14a beim Herausziehen des Betätigers 5 aus dem Sicherheitsschalter 1.
Das Verriegelungselement 12a weist zwei zylindrische, insbesondere kreiszylindrische Abschnitte auf, die über den konischen Abschnitt 24 miteinander verbunden sind.

Die Fig. 4 zeigt eine gegenüber den Darstellungen der Figuren 1 bis 3 um 90° gedrehte perspektivische Ansicht eines Schnitts durch den Sicherheitsschalter 1, wobei das Verriegelungselement 12a in seiner blockierenden Position dargestellt ist, in der es mit seinem zylindrischen Endabschnitt 12c in die im dargestellten Ausführungsbeispiel hohlzylindrische Ausnehmung 13a eingreift, die vom Kopfgehäuseteil 2 einstückig ausgebildet ist. Wie aus dieser Darstellung zu entnehmen ist, ist zu beiden Seiten der Schaltscheibe 7 je ein Entriegelungselement 14a, 14b angeordnet. Die vorzugsweise spiegelsymmetrischen Entriegelungselemente 14a, 14b wirken mit jeweils mindestens einem Verriegelungselement 12a, 12b zusammen. Die beiden Verriegelungselemente 12a, 12b sind an ihren einander abgewandten Enden für den Eingriff in die jeweils zugeordnete Ausnehmung 13a, 13b identisch ausgebildet. An den einander zugewandten Enden sind die Verriegelungselemente 12a, 12b jeweils zylindrisch, insbesondere hohlzylindrisch ausgebildet und greifen teleskopartig ineinander. Innerhalb des so gebildeten Hohlraums ist ein gemeinsamer erster Kraftspeicher 11 angeordnet, der beim Aufeinanderzubewegen der beiden Verriegelungselemente 12a, 12b mechanische Energie speichert.

Der Schaltstößel 28, der an seinem der Kurvenscheibe 7 entfernten und in der Fig. 4 nicht dargestellten Ende elektrische Kontaktelemente trägt, ist in dem Sicherheitsschalter 1 axial beweglich geführt und in Anlage an eine von der Schaltscheibe 7 ausgebildeten Umfangsfläche 29 gehalten.
Die Achse 8 der Schaltscheibe 7 und der Entriegelungselemente 14a, 14b verläuft dabei quer zur Längsachse 30 des Schaltstößels 28 und vorzugsweise auch quer zu den durch die Einführschlitze 4, 6 vorgegebenen Einführrichtungen des Betätigers 5.

## Patentansprüche

1. Vorrichtung zum Schalten einer elektrischen Verbindung in Abhängigkeit des Zustandes einer zu überwachenden Einrichtung, insbesondere Sicherheitsschalter (1) für eine Schutzeinrichtung, wobei die Vorrichtung ein Gehäuse (2, 3) aufweist, in dem eine Schaltscheibe (7) um eine Achse (8) drehbar gelagert ist und in das ein Betätiger (5) zum Auslösen eines Schaltvorgangs einführbar ist, und einer Verriegelungseinrichtung zum Blockieren der Schaltscheibe (7), wobei die Verriegelungseinrichtung ein in der Schaltscheibe (7) geführtes und gegen die Wirkung eines ersten Kraftspeichers (11) bewegbares Verriegelungselement (12a, 12b) aufweist, das in einer die Schaltscheibe (7) blockierenden Position in Eingriff mit einer zugeordneten Ausnehmung (13a, 13b) in dem Gehäuse (2, 3) ist, **dadurch gekennzeichnet, dass** die Verriegelungseinrichtung ein neben der Schaltscheibe (7) angeordnetes drehbares Entriegelungselement (14a, 14b) aufweist, das beim Einführen des Betätigers (5) relativ zur Schaltscheibe (7) drehbar ist, und dass beim Drehen des Entriegelungselements (14a, 14b)
das Verriegelungselement (12a, 12b) gegen die Wirkung des ersten Kraftspeichers (11) parallel zur Achse (8) in die Schaltscheibe (7) zurückschiebbar ist und damit in eine deblockierende Position überführbar ist.

2. Vorrichtung nach Anspruch 1, **dadurch gekennzeichnet, dass** das Entriegelungselement (14a, 14b) eine Öffnung (20) für den Durchtritt des Verriegelungselement (12a, 12b) aufweist.

3. Vorrichtung nach Anspruch 2, **dadurch gekennzeichnet, dass** die Öffnung (20) sich um die Drehachse (8) erstreckt und zwei Bereiche (22, 23) aufweist, deren Ränder unterschiedliche Abstände zur Drehachse (8) haben.

4. Vorrichtung nach Anspruch 2 oder 3, **dadurch gekennzeichnet, dass** die Öffnung (20) nach radial außen offen ist.

5. Vorrichtung nach einem der Ansprüche 2 bis 4, dadurch gegenzeichnet, dass die Öffnung (20) einen geschlossenen Rand (21) und zwei zusammenhängende Bereiche (22, 23) mit unterschiedlich großen Weiten aufweist.

6. Vorrichtung nach Anspruch 5, **dadurch gekennzeichnet, dass** ein erster Bereich (22) der Öffnung (20) eine Weite aufweist, die ausreichend für einen die Schaltscheibe (7) blockierenden Eingriff des Verriegelungselements (12a, 12b) in die Ausnehmung (13a, 13b) im Gehäuse (2, 3) ist.

7. Vorrichtung nach einem der Ansprüche 1 bis 6, **dadurch gekennzeichnet, dass** das Verriegelungselement (12a, 12b) und/oder das Entriegelungselement (14a, 14b) eine Schrägfläche aufweisen, durch welche die Drehbewegung des Entriegelungselements (14a, 14b) in eine Axialbewegung des Verriegelungselements (12a, 12b) umlenkbar ist.

8. Vorrichtung nach Anspruch 7, **dadurch gekennzeichnet, dass** das Verriegelungselement (12a, 12b) einen konischen Abschnitt (24) für das Zusammenwirken mit dem Entriegelungselement (14a, 14b) aufweist.

9. Vorrichtung nach einem der Ansprüche 1 bis 8, **dadurch gekennzeichnet, dass** zu beiden Seiten der Schaltscheibe (7) je ein Entriegelungselement (14a, 14b) angeordnet ist, dass die Entriegelungselemente (14a, 14b) mit jeweils mindestens einem Verriegelungselement (12a, 12b) zusammenwirken, und dass die auf gegenüberliegenden Seiten der Schaltscheibe (7) einander zugeordneten Verriegelungselemente (12a, 12b) einen gemeinsamen ersten Kraftspeicher (11) aufweisen.

10. Vorrichtung nach einem der Ansprüche 1 bis 9, **dadurch gekennzeichnet, dass** ein Schaltstößel (28), der elektrische Kontaktelemente trägt, in dem Gehäuse (2, 3) axial beweglich geführt und in Anlage an eine Umfangsfläche (29) der Schaltscheibe (7) gehalten ist, und dass die Achse (8) der Schaltscheibe (7) quer zur Längsachse (30) des Schaltstößels (28) angeordnet ist.

## Claims

1. Device for switching an electrical connection in accordance with the state of a device to be monitored, in particular a safety switch (1) for a protection device, the device having a housing (2, 3), in which a switching disc (7) is supported rotatably about an axis (8) and into which an actuator (5) can be introduced in order to initiate a switching operation, and having a locking device for locking the switching disc (7), the locking device having a locking element (12a, 12b) which is guided in the switching disc (7) and which can be moved counter to the action of a first energy accumulator (11) and which is in engagement with an associated recess (13a, 13b) in the housing (2, 3) in a position which locks the switching disc (7), **characterised in that** the locking device has a rotatable unlocking element (14a, 14b) which is arranged beside the switching disc (7) and which can be rotated relative to the switching disc (7) when the actuator (5) is introduced, and **in that**, when the unlocking element (14a, 14b) is rotated, the locking element (12a, 12b) can be pushed back into the switching disc (7), parallel with the axis (8), counter to the action of the first energy accumulator (11), and can therefore be moved into an unlocking position.

2. Device according to claim 1, **characterised in that** the unlocking element (14a, 14b) has an opening (20) for the passage of the locking element (12a, 12b).

3. Device according to claim 2, **characterised in that** the opening (20) extends about the axis (8) of rotation and has two regions (22, 23), the peripheries of which have different spacings relative to the axis (8) of rotation.

4. Device according to claim 2 or 3, **characterised in that** the opening (20) is open radially outwards.

5. Device according to any one of claims 2 to 4, **characterised in that** the opening (20) has a closed periphery (21) and two connected regions (22, 23) having widths of different sizes.

6. Device according to claim 5, **characterised in that** a first region (22) of the opening (20) has a width which is sufficient for the locking element (12a, 12b) to engage in the recess (13a, 13b) in the housing (2, 3) so as to lock the switching disc (7).

7. Device according to any one of claims 1 to 6, **characterised in that** the locking element (12a, 12b) and/or the unlocking element (14a, 14b) has/have an inclined face, by means of which the rotational movement of the unlocking element (14a, 14b) can be redirected into an axial movement of the locking element (12a, 12b).

8. Device according to claim 7, **characterised in that** the locking element (12a, 12b) has a conical portion (24) for co-operating with the unlocking element (14a, 14b).

9. Device according to any one of claims 1 to 8, **characterised in that** an unlocking element (14a, 14b) is arranged at both sides of the switching disc (7), **in that** the unlocking elements (14a, 14b) co-operate in each case with at least one locking element (12a, 12b), and **in that** the locking elements (12a, 12b) which are associated with each other at opposite sides of the switching disc (7) have a common first energy accumulator (11).

10. Device according to any one of claims 1 to 9, **characterised in that** a switching tappet (28) which carries electrical contact elements is guided in an axially moveable manner in the housing (2, 3) and is held in contact with a peripheral face (29) of the switching disc (7), and **in that** the axis (8) of the switching disc (7) is arranged transversely to the longitudinal axis (30) of the switching tappet (28).

## Revendications

1. Dispositif pour connecter un raccordement électrique en fonction de l'état d'une installation à contrôler, en particulier interrupteur de sûreté (1) pour un dispositif protecteur, sachant que le dispositif comporte un boîtier (2, 3), dans lequel est logé un disque porte butée (7) rotatif autour d'un axe (8) et dans lequel un actionneur (5) peut être introduit pour déclencher une opération de couplage, ainsi qu'un dispositif de verrouillage pour bloquer le disque porte butée (7), le dispositif de verrouillage comprenant un élément de verrouillage (12a, 12b) introduit dans le disque porte butée (7) et pouvant être déplacé contre l'action d'un premier accumulateur d'énergie (11), élément de verrouillage qui, en une position bloquant le disque porte butée (7), est en contact dans le boîtier (2, 3) avec un creux conjugué (13a, 13b), **caractérisé en ce que** le dispositif de verrouillage comporte un élément de déverrouillage (14a, 14b) rotatif, disposé à côté du disque porte butée (7), élément de déverrouillage qui, lors de l'introduction de l'actionneur, est rotatif en rapport au disque porte butée (7), et **caractérisé en ce que**, lors de la rotation de l'élément de déverrouillage (14a, 14b), l'élément de verrouillage (12a, 12b) peut être repoussé parallèlement à l'axe (8) dans le disque porte butée (7) contre l'action du premier accumulateur d'énergie (11) et peut ainsi être converti en une position de déblocage.

2. Dispositif selon la revendication 1, **caractérisé en ce que** l'élément de déverrouillage (14a, 14b) comporte un orifice (20) pour le passage de l'élément de verrouillage (12a, 12b).

3. Dispositif selon la revendication 2, **caractérisé en ce que** l'orifice (20) s'étend autour de l'axe de rotation (8) et comporte deux zones (22, 23) dont les extrémités ont une distance différente par rapport à l'axe de rotation (8).

4. Dispositif selon la revendication 2 ou 3, **caractérisé en ce que** l'orifice (20) est ouvert vers l'extérieur de manière radiale.

5. Dispositif selon l'une des revendications 2 à 4, **caractérisé en ce que** l'orifice (20) comporte une extrémité fermée (21) et deux zones (22, 23) connexes aux largeurs de dimension différente.

6. Dispositif selon la revendication 5, **caractérisé en ce qu'**une première zone (22) de l'orifice (20) comporte une largeur qui est suffisante pour un engrènement de l'élément de verrouillage (12a, 12b) bloquant le disque porte butée (7), engrènement dans le creux (13a, 13b) dans le boîtier (2, 3).

7. Dispositif selon l'une des revendications 1 à 6, **caractérisé en ce que** l'élément de verrouillage (12a, 12b) et/ou l'élément de déverrouillage (14a, 14b) comportent une surface oblique, par laquelle le mouvement de rotation de l'élément de déverrouillage (14a, 14b) peut être changé en un mouvement axial de l'élément de verrouillage (12a, 12b).

8. Dispositif selon la revendication 7, **caractérisé en ce que** l'élément de verrouillage (12a, 12b) comprend une section conique (24) pour le concours avec l'élément de déverrouillage (14a, 14b).

9. Dispositif selon l'une des revendications 1 à 8, **caractérisé en ce qu'**un élément de déverrouillage (14a, 14b) est disposé sur chacun des deux côtés du disque porte butée (7), **en ce que** les éléments de déverrouillage (14a, 14b) concourent chacun avec au moins un élément de verrouillage (12a, 12b), et **en ce que** les éléments de verrouillage (12a, 12b) conjugués les uns les autres sur les côtés du disque porte butée (7) situés en face, comportent un premier accumulateur d'énergie commun (11).

10. Dispositif selon l'une des revendications 1 à 9, **caractérisé en ce qu'**un poussoir de commande (28) qui porte des éléments de contact électriques, est guidé avec une mobilité axiale dans le boîtier (2, 3) et est maintenu dans le dispositif sur une surface périphérique (29) du disque porte butée (7), et **en ce que** l'axe (8) du disque porte butée (7) est disposé en travers par rapport à l'axe longitudinal (30) du poussoir de commande (28).
